# EUROPÄISCHE PATENTSCHRIFT

(11) **EP 0 146 833 B1**
(45) Veröffentlichungstag und Bekanntmachung des Hinweises auf die Patenterteilung: **01.08.1990**
(21) Anmeldenummer: 84114684.8
(22) Anmeldetag: 03.12.1984
(51) Int. Cl.: C25F 7/00, G21F 9/00

(54) **Vorrichtung zum Elektropolieren der Innenoberfläche von hohlzylindrischen Körpern**
Apparatus for electropolishing the inner surfaces of hollow cylindrical objects
Dispositif pour le polissage électrolytique des surfaces intérieures d'objets cylindriques creux

(30) Priorität: 14.12.1983 DE 3345278
(43) Veröffentlichungstag der Anmeldung: 03.07.1985
(73) Patentinhaber: SIEMENS AKTIENGESELLSCHAFT, 80333 München (DE)
(72) Erfinder: Operschall, Hermann, Dipl.-Ing., D-8650 Lauf (DE); Steiner, Klaus-Alfred, D-8520 Erlangen (DE); Voggenthaler, Ludwig, Dipl.-Ing. (FH), D-8400 Regensburg (DE)

(56) Entgegenhaltungen:
- EP-A- 0 074 463
- US-A- 4 330 381

## Beschreibung

Die Erfindung bezieht sich auf eine Vorrichtung zum Elektropolieren der Innenoberfläche von hohlzylindrischen Körpern, mit mindestens einer an deren Innenoberfläche entlanggeführten Schwammelektrode, sowie mit Einrichtungen zur Führung und zur Versorgung der Schwammelektrode mit Elektrolyt, wobei die Schwammelektrode gegen die Innenoberfläche drückbar und um deren Krümmungsachse drehbar ist.

Durch die DE-OS 31 36187 ist es bekannt, Rohre von kerntechnischen Anlagen dadurch zu dekontaminieren, daß Elektrolytflüssigkeit mit Hilfe einer Hochdruckpumpe durch Düsen gegen die Innenwand dieser Rohre geschleudert wird. Die Elektrolytflüssigkeit wird über einen in der Achse des Rohres verlaufenden Schlauch zugeführt. Ein wendelförmig um den Schlauch geführter Draht dient als Elektrode. Es ist eine Eigenart dieses Verfahrens, daß hierbei erhebliche Mengen an Elektrolytflüssigkeit benötigt werden.

Es ist auch bereits vorgeschlagen worden, metallische Komponenten von kerntechnischen Anlagen durch Elektropolieren zu dekontaminieren und dabei eine von Elektrolytflüssigkeit getränkte schwammartige Elektrode auf der Oberfläche des zu dekontaminierenden Teiles hin- und herzubewegen. Bei dieser Einrichtung, die recht sparsam mit dem Elektrolyten umgehen dürfte, bleibt jedoch das Problem ungelöst, wie die die Schwammelektrode auf der Werkstückoberfläche entlang wischende Arbeitskraft vor allzu großer Strahlenbelastung geschützt werden kann.

In der US-A-4 330 381 ist ein Verfahren zum Elektropolieren der Innenoberfläche von Hohlzylindern angegeben, bei dem zwischen der zu polierenden Oberfläche und der Kathode ein schwammähnliches Material zur Aufnahme des Elektrolyten eingebracht wird. Dabei ist das schwammähnliche Material in einem Grundrahmen angeordnet. Diese aus dem Rahmen und dem schwammartigen Material sowie der eigentlichen Elektrode bestehende Einheit ist über Arme mit einer in der Zylinderachse drehbar angeordneten Welle mittels einer geteilten Manschette verbunden. Die Elektrode wird mit Hilfe von Federn gegen die zu behandelnde Oberfläche gepreßt. Durch Drehen der Welle kann ein ringförmiger Teil der Zylinder-Innenoberfläche poliert werden. Um einen anschließenden ringförmigen Teil der Innenoberfläche zu behandeln, muß die Manschette auf der Welle axial verschoben werden. Dieser Vorgang wird wiederholt, bis nach und nach die gesamte Zylinderinnenwand behandelt ist. Mittel zum Festhalten der Manschette auf der Welle und zum Verschieben sind in der genannten Patentschrift nicht angegeben. Zur Bearbeitung unebener Flächen sind auch Anordnungen vorgesehen, bei denen mehrere Federn die Einheit so gegen diese Flächen pressen, daß eine gleichmäßige Abtragung ermöglicht wird. Mit dieser bekannten Ausführung können nur kurze, gerade Hohlzylinder elektropoliert werden. Dabei ist es erforderlich, daß zusätzliche Einrichtungen für das Lösen, Umsetzen und wieder in Eingriffbringen der Manschette mit der Welle vorgesehen werden.

Die Erfindung bringt eine vorteilhafte Verbesserung an einer Vorrichtung der eingangs genannten Art erfindungsgemäß dadurch, daß die Schwammelektrode in einem Gehäuse angeordnet und von einer ringförmigen Dichtung umgeben ist, die mit ihrem einen Rand am Gehäuse und mit ihrem anderen Rand an der Innenoberfläche des hohlzylindrischen Körpers anliegt und daß die Schwammelektrode an einem sich an der Innenoberfläche des hohlzylindrischen Körpers abstützenden, längs deren Krümmungsachse verschiebbaren Fahrgestell gehaltert ist.

Auf diese Weise können nicht nur Rohre und größere Behälter, sondern auch Krümmer und lange Rohrabschnitte dekontaminiert bzw. elektropoliert werden, ohne allzu viel Elektrolyt zu benötigen und ohne das Bedienungspersonal übermäßigen Strahlenbelastungen auszusetzen. Im Gegensatz zu der Ausführung gemäß der US-A-4 330 381 wird eine gleichmäßige Anpressung der Schwammelektrode an die zu reinigende Innenoberfläche unabhängig von der Länge eines Hohlzylinders, insbesondere Rohrleitungsabschnitts gewährleistet. Dabei kann auch bei langen Rohrabschnitten der Verbrauch von Elektrolytflüssigkeit in Grenzen gehalten werden. Dies ist in Verbindung mit der Entsorgung der Elektrolytflüssigkeit von großer Wichtigkeit. Der gesamte Umfang des hohlzylindrischen Körpers kann in allen Lagen unabhängig von der Richtung der Schwerkraft gereinigt werden. Dadurch brauchen hierzu keine Drehmomente über lange Wegstrekken übertragen zu werden.

Die Elektropolierleistung läßt sich beträchtlich steigern, wenn am Fahrgestell in eine senkrecht zur Symmetrieachse des Fahrgestells ausgerichteten Ebene mehrere um jeweils gleiche Teilungswinkel gegeneinander versetzt te Schwammelektroden gehaltert sind. Hierdurch läßt sich die gleichzeitig elektropolierte Oberfläche vervielfachen ohne: allzu großflächige Schwammelektroden verwenden zu müssen. Denn letztere würden den Einsatz der Vorrichtung auf hohlzylindrische Körper bestjmmter eng benachbarter Krümmungsradien beschränken. Zugleich wird durch diese Maßnahme die Voraussetzung geschaffen, um gemäß einer weiteren besonders vorteilhaften Ausgestaltung der Erfindung die Schwammelektroden nur um ein geringes mehr als ihren Teilungswinkel um die Symmetrieachse des Fahrgestells zu drehen. Dies wiederum vereinfacht die Konstruktion des hierfür erforderlichen Stelltriebs. Es ermöglicht es, einfache korrosionsbeständig hersteI|bare hydraulische oder pneumatische Stel,ltriebe für die -begrenzte Drehung der Schwammelektroden um einen begrenzten Winkel um die Symmetrieachse des Fahrgestells einzusetzen. So wären bei vier Schwammelektroden Schwenkwinkel um 90° und bei acht Schwammkelektroden Schwenkwinkel um 45° ausreichend. Letztere ließen sich allein schon mit einem auf einen Hebel wirkenden Hydraulikkolben erzeugen.

Weitere Einzelheiten der Erfindung werden anhand eines in den Figuren dargestellten Ausführungsbeispiels erläutert. Es zeigen:
Fig. 1 eine Schnittdarstellung durch eine in ein Rohrstück eingesetzte Vorrichtung zum Elektropolieren der Innenoberfläche nebst der zugehörigen Aufgleißvorrichtung und der Vorschubeinrichtung,
Fig. 2 einen Schnitt längs der Linie 11-11 der Fig. 1,
Fig. 3 einen Schnitt längs der Linie III-III der Fig. 1,
Fig. 4 eine Schwammelektrode in Aufsicht und
Fig. 5 ein Schnitt längs der Linie V-V der Fig. 4.

Die Fig. 1 gibt einen Überblick über die erfindungsgemäße Vorrichtung 1 zum Elektropolieren. Sie besteht aus einem in den hohlzylindrischen Körper 2 - im Ausführungsbeispiel ein Rohrstutzen - einführbaren Fahrgestell 3, einer an dem hohlzylindrischen Körper anschließbaren Aufgleisvorrichtung 4 für das Fahrgestell, einer Schubstange 5 für das Fahrgestell 3 und einer an der Aufgleisvorrichtung 4 kardanisch kippbar gelagerten Vorschubeinrichtung 6 für die Schubstange 5. Außerdem gehörenzur erfindungsgemäßen Vorrichtung 1 zum Elektropolieren hier nicht weiter dargestellte Einrichtungen zur Zuführung, Ableitung und Aufbereitung der Elektrolytflüssigkeit sowie eine Stromversorgungseinrichtung.

In der Fig. 1 ist das Fahrgestell 3 in einer Position gezeigt, in der es gerade von der Vorschubeinrichtung 6 mittels der Schubstange 5 - hier einer Zahnstange - aus der Aufgleisvorrichtung 4 in den zu elektropolierenden, aufgeschnitten dargestellten, Rohrstutzen 2 eingeschoben worden ist. In der Fig. 1 erkennt man in Verbindung mit den Fig. 2u.3, die Schnittelängs der Linien 11-11 u.III-III der Fig. 1 zeigen daß das Fahrgestell 3 aus einem axial zum zu reinigenden hohlzylindrischen Körper 2 ausgerichteten Tragzylinder 7 besteht, der sich an seinen beiden Enden über je drei um 120° gegeneinander um die Symmetrieachse 8 des Tragzylinders verschwenkte Stützbeine 9, 10, 11, 12, 13, 14, an der Innenoberfläche des hohlzylindrischen Körpers 2 abstützt. Die drei Stützbeine 9 bis 14 sind mit je einem Laufrad 15, 16, 17, 18, 19, 20 versehen. Zur Anpassung an unterschiedliche Rohrweiten sind jeweils zwei der auf ieder Seite des Tragzylinders 7 angeordneten drei Laufrader, und zwar die Laufräder 16, 17, 19, 20 wie die Fig. 1 andeutet, in unterschiedlichem radialen Abstand vom Tragzy- _{:} linder 7 an den Stützbeinen 10, 11, 13, 14 anschraubbar. Außerdem ist das Laufrad 15, 18, des jeweils dritten Stützbeines 9, 12 mittels eines in einem zweiseitig beaufschlagbaren Anpreßzylinder 21, 22 verstellbaren Anpreßkolben 23,24 an die Innenwand des hohlzylindrischen Körpers anpreßbar. Um den Tragzylinder 7 ist ein Ring 25 drehbar gelagert, an dem vier Schwammelektroden 26, 27, 28, 29 befestigt sind. Die Schwammelektroden sind mit der federbelasteten Kolbenstange 30, 31, 32 je eines einseitig beaufschlagbaren Arbeitszylinders 34, 35, 36, 37 gekuppelt und über dessen Kolbenstange an die Innenoberfläche des zu elektropolierenden hohlzylindrischen Körpers 2 andrückbar und über die Einbauten desselben anhebbar.

An dem Tragzylinder 7 des Fahrgestells 3 ist eine Tragplatte 38 montiert. Sie überragt den drehbaren Ring 25 auf einander gegenüberliegenden Seiten. An dieser Tragplatte 38 ist auf einander gegenüberliegenden Seiten des drehbaren Ringes 25 je ein einseitig beaufschlagbarer Hydraulikzylinder 39, 40 montiert. An den Kolbenstangen 41, 42 dieser beiden Hydraulikzylinder ist je ein kleines Kettenrad 43, 44 gelagert. Auch der um den Tragzylinder des Fahrgestells 3 drehbare Ring 25 trägt an seinem Außenumfang eine kettenradähnliche Verzahnung 45. Auf einander gegenüberliegenden Seiten des drehbaren Ringes sind die beiden Enden einer endlichen Kette 46 befestigt. Diese Kette 46 ist, wie die Fig. 3 zeigt, zunächst um das eine an der Kolbenstange 41 drehbar gelagerte Kettenrad 43, sodann um den halben Umfang des drehbaren Ringes 25 über dessen kettenradähnliche Verzahnung 25 und sodann auf der anderen Seite des drehbaren Ringes um das Kettenrad 44 an der Kolbenstange 42 des dortigen Hydraulikzylinders 40 geführt.

Die Aufgleisvorrichtung 4 besteht, wie die Fig. 1 zeigt, im wesentlichen aus einem Rohr 47 mit dem gleichen Innendurchmesser wie der zu elektroplierende Rohrstutzen 2. Dieses Rohr 47 der Aufgleisvorrichtung ist auf seiner dem zu elektropolierenden Rohrstutzen 2 abgewandten Seite durch einen angeflanschten Deckel 48 verschlossen. An seiner dem zu elektropolierenden Rohrstutzen zugewandten, offenen Seite ist die Aufgleisvorrichtung mit Führungswinkeln 49 (nur einer dargestellt) und Spannvorrichtungen 50 (nur eine dargestellt) versehen. Außerdem trägt das Rohr der Aufgleisvorrichtung zwei Tragösen 51, 52. Dieses'Rohr 47 der Aufgleisvorrichtung 4 ist so lang, daß es das Fahrgestell 3 nach Beendigung der Arbeiten vollständig aufnehmen kann. Die Vorschubeinrichtung 6 ist in hier nicht weiter dargellter Weise zentrisch zum Deckel 48 der Aufgleisvorrichtung 4 und kardanisch an diesem aufgehängt. Die Vorschubeinrichtung besitzt einen Elektromotor 53, dessen Zahnritzel (nicht dargestellt) sich mit der durch die Vorschubeinrichtung 6 annähernd axial zum Rohr 47 der Aufgleisvorrichtung 4 hindurchgeführten Zahnstange 5 in Eingriff befindet. Das Ritzel ist entkuppelbar. Die Zahnstange 5 ist außerdem über einen Handgriff 54 manuell verschiebbar. Die Zahnstange ist am Tragzylinder 7 des Fahrgestells 3 gelenkig befestigbar. Am Deckel 48 der Aufgleisvorrichtung 4 ind außer der Durchführung 55 für die Zahnstange 5 eine Durchführung 56 für die diversen Hydraulikschläuche 57, 58, 59, 60 sowie für den Zuleitungsschlauch 61 und Ableitungsschlauch 62 für die Elektrolytflüssigkeit vorgesehen. Außerdem ist ein Absaugstutzen 63 für Aerosol angebracht. Schließlich ist am unteren Ende des Rohres 47 der Aufgleisvorrichtung 4 ein Ablaufstutzen 64 für ausgelaufene Elektrolytflüssigkeit angebracht.

Es ist günstig, wenn das Fahrgestell 3 an seiner in Ein schubrichtung vorderen Seite eine den tieferen Teil des hohlzylindrischen Körpers 2 flüssigkeitsdicht verschließende Schottwand 92 trägt. Dabei kann die Schottwand 93 separat vom Fahrgestell 3 im hohlzylindrischen Körper spannbar sein.

Die Fig. 4 zeigt eine Aufsicht auf eine der Schwammelektroden 26, 27, 28, 29. Man erkennt hier, daß die Schwammelektrode 26, die einen kreischeibenförmischen Grundriß hat, mit ihrer der zu reinigenden Oberfläche der Innenwand 65 des Rohrstutzens 2 abgewandten Seite an einem kreuzförmigen Führungsrahmen 66 angeschraubt ist. Im Mittelpunkt des kreuzförmigen Führungsrahmens ist, wie die Schnittdarstellung der Fig. 5 verdeutlicht, ein Kugelgelenk 67 montiert, das an der Kolbenstange 30, 31, 32, 33 eines der am drehbaren Ring 25 befestigten doppelseitig beaufschlagbaren Arbeitszylinder 34, 35, 36, 37 anschraubbar ist. An den vier Enden des Führungsrahmens ist je ein Kugelrollenkäfig 68, 69, 70, 71 befestigt. Sie gelangen bei der Anlage der Schwammelektrode 26 an der Innenwand 65 eines hohlzylindrischen Körpers 2 zur Anlage. Der an dem kreuzförmigen Führungsrahmen 66 unmittelbar angeschraubte Gehäusering 72 der Schwammelektrode 26 trägt auf seiner der zu elektropolierenden Innenwand 65 des hohlzylindrischen Körpers 2 zugewandten Seite eine ringförmige Dichtung 73. Auf der dem Führungsrahmen zugewandten Seite des Gehäuseringes ist der äußere Rand einer weiteren ringförmigen Gummidichtung 74 eingespannt. Deren innerer Rand ist an dem Rand einer topfförmigen Andruckplatte 75 dichtend eingespannt. Diese topfförmige Andruckplatte 75 trägt im Bodenbereich, auf ihrer der zu elektropolierenden Oberfläche zugewandten Seite einen Schwammkörper 76. Die topfförmige Andruckplatte 75 wird durch die ringscheibenförmige Gummidichtung 74 zum Gehäusering 72 zentriert gehalten. Sie ist mit vier Elektrolytzulaufleitungsstutzen 77, 78, 79, 80 versehen, die durch je einen der vier Arme 81, 82, 83, 84 des kreuzförmigen Führungsrahmens 66 längs verschieblich hindurchgeführt sind. Über diese vier Elektrolytzulaufleitungsstutzen 77, 78, 79, 80 ist je eine Anpreßfeder 85 (nur eine dargestellt) gestülpt, die sich auf der einen Seite an dem Führungsrahmen 66 und auf ihrer anderen Seite an der topfförmigen Andruckplatte 75 abstützen und dabei letztere gegen die zu elektropolierende Innenwand 65 drücken. Die Elektrolytzulaufleitungsstutzen 77, 78, 79, 80 sind durch den Bodenbereich der topfförmigen Andruckplatte 75 hindurch bis in den Schwammkörper 76 hineingeführt. Der am Führungsrahmen 66 angeschraubte Gehäusering 72 der Schwammelektrode 26 trägt vier Elektrolytsaugleitungsstutzen 86, 87, 88, 89, die im Gehäusering der Schwammelektrode in jenen durch die beiden ringförmigen Dichtungen 73, 74 abgeschlossenen Raumbereich münden. Soll ein hohlzylindrischer Körper 2, etwa ein Rohrstück oder Rohrstutzen elektropoliert oder durch Elektropolieren dekontaminiert werden, so kann die erfindungsgemäße Vorrichtung 1 zum Elektropolieren, d.h. die Aufgleisvorrichtung 4 mit dem in der Aufgleisvorrichtung befindlichen Fahrgestell 3 und der am Deckel 48 der Aufgleisvorrichtung kardanisch angelenkten Vorschubeinrichtung 6 mittels der Tragösen 51, 52 von einem Kran vor den zu elektropolierenden Rohrstutzen 2 transportiert werden. Dort wird die Aufgleisvorrichtung 4 mittels der Führungswinkel 49 und Spannmittel 50 an dem zu elektropolierenden Rohrstutzen 2 zentriert und zur Anlage gebracht. Hiermit wird bereits ein besonderer Vorteil der erfindungsgemäßen Vorrichtung wirksam. Denn durch das Ansetzen der Aufgleisvorrichtung 4 wird ein großer Teil der aus dem zu dekontaminierenden Rohrstutzen austretenden radioaktiven Strahlung abgeschirmt. Jetzt können die aus dem Deckel 48 der Aufgleisvorrichtung herausgeführten Schläuche 61, 62 für die Elektrolytzufuhr und Elektrolytabsaugung sowie die Hydraulikschläuche 57, 58, 59, 60 für die Anpressung der Laufräder 15 bis 20 des Fahrgestells 3, wie auch der Arbeitszylinder 34, 35, 36, 37 für die Anpressung der Schwammelektroden 26, 27, 28, 29 an die hier nicht weiter dargestellten Versorgungseinrichtungen angeschlossen werden.

Nunmehr kann das Fahrgestell 3 mit den Schwammelektroden 26, 27, 28, 29 über den Elektromotor 53 oder auch manuell über den Handgriff 54 durch axiales Verschieben der Zahnstange 5 in der Vorschubeinrichtung 6 in den zu elektropolierenden Rohrstutzen 2 eingeschoben werden. Sobald sich die Schwammelektroden 26, 27, 28; 29 im Inneren des Rohrstutzens befinden, können sie über die Kolbenstangen 30, 31, 32, 33 der Arbeitszylinder 34, 35, 36, 37 gegen die Innenoberfläche des Rohrstutzens gedrückt werden. Infolge der Befestigung der Kolbenstangen in einem Kugelgelenk 67 der Schwammelektroden wird ein sattes Anliegen der Schwammelektroden an der Innenoberfläche des hohlzylindrischen Körpers auch dann erreicht, wenn sich das Fahrgestell 3 nicht zentrisch in der Krümmungsachse des hohlzylindrischen Körpers befindet oder wenn sich dessen Krümmungsradius in Umfangsrichtung ändert. Der jeweilige Arbeitszylinder 34,35,36,37 kann die einzelne Schwammelektrode nur soweit gegen die Innenoberfläche 65 des hohlzylindrischen Körpers pressen, bis die Rollen der Kugelrollenkäfige 68, 69, 70, 71 an der Innenoberfläche anliegen. In dieser Position liegt jedoch bereits der Schwammkörper 76 der Schwammelektrode 26 an der Innenoberfläche an und wird durch die Innenoberfläche gegen die Kraft der über die Elektrolytzulaufleitungsstutzen 77, 78, 79, 80 gestülpten,Anpreßfedern 85 etwas in Richtung auf den Führ-ungsrahmen 66 zu zurückgedrückt.

Beim Einschalten des Elektrolytzulaufes benetzt die Elektrolytflüssigkeit den Schwammkörper 76 und verbindet diesen leitend mit der topfartigen Andruckplatte 75. Diese ist aber ihrerseits wiederum leitend mit dem Elektrolytzulaufleitungsstutzen 77, 78, 79, 80 verbunden, der über einen Klemmkontakt 90 am negativen Pol der Stromversorgung (nicht dargestellt) anliegt. Das abgetragene Oberflächenmaterial wird im Schwammkörper 76 aufgenommen. Die überschüssige, aus dem Schwammkörper auslaufende Elektrolytflüssigkeit verbleibt in dem Hohlraum, der durch die zu elektropolierende Innenwand 65 des Werkstücks, die an dieser anliegenden ringförmigen Dichtung 73 und die ringscheibenförmige Gummidichtung 74 zwischen dem Gehäusering 42 und dem Rand der topfartigen Andruckplatte 75 gespannt ist. Aus diesem Raum wird die überschüssige Elektrolytflüssigkeit über die Elektrolytabsaugleitungsstutzen 86, 87, 88, 89 und den daran angeschlossenen Ableitungsschlauch 62 zurück in die Aufbereitungseinrichtung gesaugt. Hierbei läßt sich der Saugdruck so einstellen, daß Luft unter der ringförmigen an der zu elektropolierenden Innenwandung anliegenden Dichtung 73 mit angesaugt wird. Hierdurch wird zuverlässig verhindert, daß Elektrolytflüssigkeit in nennenswerten Mengen austreten kann. Das abgesaugte Elektrolytluftgemisch wird dann in der Aufbereitungseinrichtung in hier nicht dargestellter Weise voneinander getrennt.

Während des kontinuierlichen, allmählichen Vorschiebens des Fahrgestells 3 in den zu reinigenden Rohrstutzen 2 mit Hilfe der Vorschubeinrichtung 6 wird zugleich der drehbare Ring 25 mit den an seinem Umfang angeordneten Schwammelektroden 26 bis 29 um den Tragzylinder 7 des Fahrgestells 3 mit gleichförmiger Geschwindigkeit vor und zurückgedreht. Die Drehung erfolgt um einen etwas größeren Winkel als dem Teilungswinkel zwischen den Schwammelektroden 26, 27, 28, 29. In unserem Fall mit vier um 90° gegeneinander versetzten Schwammelektroden wird der drehbare Ring 25 um etwas mehr als 90° hin- und hergedreht. Dazu drückt man abwechselnd Hydraulikflüssigkeit in den einen und später in den anderen der beiden Hydraulikzylinder 39, 40. Das hat zur Folge, daß die Kolbenstange 41,42 des Hydraulikzylinders in den gerade Hydraulikflüssigkeit hineingedrückt wird, herausgeschoben wird und das an dieser Kolbenstange befindliche Kettenrad 43, 44 die Kette 46 auf dieser Seite des drehbaren Ringes 25:cverlängert. Das wiederum hat zur Folge, daß sich die Kette auf der gegenüberliegenden Seite des drehbaren Ringes verkürzt, den drehbaren Ring 25 mitdreht und über das dort befindliche Kettenrad den Kolben in den dortigen Hydraulikzylinder herein und die Hydraulikflüssigkeit aus diesem Hydraulikzylinder herausdrückt. Die Geschwindigkeit der Drehung der Schwammelektroden 26, 27, 28, 29 um den Tragzylinder 7 des Fahrgestells 3 läßt sich durch bloße Querschnittsveränderung in einer der beiden Hydraulikleitungen über ein Ventil (nicht dargestellt)-exakt einstellen.

Wird die Elektrolytflüssigkeit gewollt oder infolge eines Defektes nicht abgesaugt, so sammelt sich die aus dem Schwammkörper 76 austretende und unter der ringförmigen Dichtung 73 der Schwammelektroden 26 auslaufende Elektrolytflüssigkeit am unteren Ende des zu dekontaminierenden Rohrstutzens 2 an. Sie kann von dort über den Ablaufstutzen 64 für die Elektrolytflüssigkeit am Rohr 47 der Aufgleisvorrichtung 4 abgezogen werden. In solch einem Fall ist es zweckmäßig, wenn vor in dem zu elektropolierenden hohlzylindrischen Körper hinter dem zu elektropolierenden Bereich, ein Rohrstopfen oder eine Flüssigkeitssperre gesetzt wird. Eine solche segmentartig ausgebildete, am Fahrgestell 3 befestigte Flüssigkeitssperre 93 ist in der Figur 1 gestrichelt angedeutet worden. Beim Ausfall des elektromotorischen Antriebes 53 der Vorschubeinrichtung 6 läßt sich das Zahnritzel in hier nicht weiter dargestellter Weise auskuppeln und die Zahnstange entweder durch Drehen des Ritzels mittels des Handgriffs 54 oder über eine mit dem Handgriff gekuppelte Ratsche (nicht dargestellt) die direkt auf die Zahnstange wirkt, mitsamt dem Fahrgestell vor- und zurückbewegen.

Die vorliegende Vorrichtung läßt sich auch bei größeren geschlossenen Behältern anwenden. In diesem Fall muß auf die Aufgleisvorrichtung verzichtet werden und muß das Fahrgestell mit den Stützbeinrollen, Tragzylinder und Schwammelektroden, nachdem diese Bauteile durch das Mannloch hereingereicht worden sind, im Druckbehälter montiert werden. Der Vorschub dieser Vorrichtung wird dann zweckmäßigerweise manuell mittels einer durch das Mannloch herausgeführten Schubstange erfolgen.

## Patentansprüche

1. Vorrichtung zum Elektropolieren der Innenoberfläche von hohlzylindrischen Körpern, mit mindestens einer an deren Innenoberfläche entlanggeführten Schwammelektrode, sowie mit Einrichtungen zur Führung und zur Versorgung der Schwammelektrode mit Elektrolyt, wobei die Schwammelektrode gegen die Innenoberfläche drückbar und um deren Krümmungsachse drehbar ist,
dadurch gekennzeichnet,
daß die Schwammelektrode (26, 27, 28, 29) in einem Gehäuse angeordnet und von einer ringförmigen Dichtung (73) umgeben ist, die mit ihrem einen Rand am Gehäuse (72) und mit ihrem anderen Rand an der Innenoberfläche (65) des hohlzylindrischen Körpers (2) anliegt und daß die Schwammelektrode (26, 27, 28, 29) an einem sich an der Innenoberfläche (65) des hohlzylindrischen Körpers (2) abstützenden, längs deren Krümmungsachse verschiebbaren Fahrgestell (3) mit Laufrädern (15 bis 20) gehaltert ist.

2. Vorrichtung nach Anspruch 1,
dadurch gekennzeichnet,
daß die Schwammelektrode (26, 27, 28, 29) über einen an dem Fahrgestell (3) angeordneten Stelltrieb (39 bis 46) relativ zum Fahrgestell (3) um die Krümmungsachse des hohlzylindrischen Körpers (2) und um die hierzu parallele Symmetrieachse (8) des Fahrgestelles drehbar ist.

3. Vorrichtung nach Anspruch 1,
dadurch gekennzeichnet,
daß bei Anordnung von mehr als einer Schwammelektrode jede Schwammelektrode (26 bis 29) über ein Stellglied (30 bis 37), insbesondere einen Hydraulikzylinder (34 bis 37), gegen die Innenoberfläche des hohlzylindrischen Körpers preßbar ist.

4. Vorrichtung nach Anspruch 1,
dadurch gekennzeichnet,
daß die Schwammelektrode (26 bis 29) ein starres sich mit Stützelementen (68 bis 71) an der Rohrwand abstützendes Gehäuse (72) besitzt.

5. Vorrichtung nach Anspruch 4,
dadurch gekennzeichnet,
daß das Gehäuse einen mit einer Andruckplatte (75) gegen die Innenoberfläche (65) des hohlzylindrischen Körpers (2) gedrückten Schwammkörper (76) beinhaltet.

6. Vorrichtung nach Anspruch 5,
dadurch gekennzeichnet,
daß die Andruckplatte (75) federbelastet ist.

7. Vorrichtung nach Anspruch 1,
dadurch gekennzeichnet,
daß die Andruckplatte (75) mit einer sogenannten oberen Dichtung (74) verbunden ist, die zusammen mit der Innenoberfläche (65) des zu elektropolierenden hohlzylindrischen Körpers (2) und der dort anliegenden ringförmigen Dichtung (73) den Raumbereich des Gehäuses, in dem sich der Schwammkörper (76) befindet, abdichtet.

8. Vorrichtung nach Anspruch 5,
dadurch gekennzeichnet,
daß an der Andruckplatte (75) des Schwammkörpers (76) eine durch sie hindurchgeführte Leitung (77 bis 80) für den Elektrolyten angeschlossen ist.

9. Vorrichtung nach Anspruch 7,
dadurch gekennzeichnet,
daß eine Saugleitung (62, 86 bis 89) für den Elektrolyten an den Raumbereich des Gehäuses (72) angeschlossen ist, in dem sich der Schwammkörper (76) befindet.

10. Vorrichtung nach Anspruch 9,
dadurch gekennzeichnet,
daß der Unterdruck in der Saugleitung (62, 86 bis 89) so bemessen ist, daß stets auch Luft unter der an der Innenwandung (65) des hohlzylindrischen Körpers (2) anliegenden, den Schwammkörper (76) umgebenden ringförmigen Dichtung (73) angesaugt wird.

11. Vorrichtung nach Anspruch 3,
dadurch gekennzeichnet,
daß das Stellglied (30, 31, 32, 33) über ein Kugelgelenk (67) zentrisch am Gehäuse der Schwammelektrode (26, 27, 28, 29) angreift.

12. Vorrichtung nach Anspruch 4,
dadurch gekennzeichnet,
daß als Stützelemente Rollenkäfige (68, 69, 70, 71) verwendet sind.

13. Vorrichtung nach Anspruch 1,
. dadurch gekennzeichnet,
daß die Schwammelektrode (26, 27, 28, 29) an einem drehbaren Ring (25) gehaltert ist, der an einem Tragzylinder (7) des Fahrgestelles (3) angeordnet ist.

14. Vorrichtung nach Anspruch 4,
dadurch gekennzeichnet,
daß die Schwammelektrode (26, 27, 28, 29) über mindestens einen in einem Arbeitszylinder (34 bis 37) verstellbaren Arbeitskolben mittels eines unter Druck stehenden Mediums um mindestens einen Teilungswinkel verstellbar ist.

15. Vorrichtung nach Anspruch 1,
dadurch gekennzeichnet,
daß das Fahrgestell (3) über eine Schubstange (5) von einem außerhalb des hohlzylindrischen Körpers (2) befindlichen Stelltrieb (6) längs desselben verstellbar ist.

16. Vorrichtung nach Anspruch 1,
dadurch gekennzeichnet,
daß die Laufräder (15-20) des Fahrgestelles über Ansprechelemente, insbesondere Ansprechzylinder (21, 22), mit der Innenoberfläche (65) des hohlzylindrischen Körpers (2) kraftschlüssig in Eingriff bringbar sind.

17. Vorrichtung nach Anspruch 1,
dadurch gekennzeichnet,
daß das Fahrgestell (3) an seiner in Einschubrichtung vorderen Seite eine den tieferen Teil des hohlzylindrischen Körpers (2) flüssigkeitsdicht verschließende Schottwand (92) trägt.

18. Vorrichtung nach Anspruch 17,
dadurch gekennzeichnet,
daß die Schottwand (92) separat vom Fahrgestell (3) im hohlzylindrischen Körper spannbar ist.

19. Vorrichtung nach Anspruch 1,
dadurch gekennzeichnet,
daß bei der Behandlung von Rohren eine an den Rohrstumpf des jeweiligen Rohres (2),angepaßte, das Fahrgestell (3) aufnehmende an ihrem vom zu reinigenden Rohr abgewandten Ende teilweise verschlossene rohrförmige Aufgleisvorrichtung (4) ansetzbar ist.

20. Vorrichtung nach Anspruch 19,
dadurch gekennzeichnet,
daß die Aufgleisvorrichtung (4) mit einem Ablaufstutzen (64) für den überschüssigen Elektrolyten versehen ist.

21. Vorrichtung nach Anspruch 19,
dadurch gekennzeichnet,
daß eine Vorschubeinrichtung (6) für das Fahrgestell (3) an der Aufgleisvorrichtung (4) befestigbar ist.

22. Vorrichtung nach Anspruch 15,
dadurch gekennzeichnet,
daß die Vorschubeinrichtung (6) zum Befahren von Rohrbögen an der Aufgleisvorrichtung (4) und die Schubstange (5) am Fahrgestell (3) kardanisch gelagert sind.

## Revendications

1. Dispositif d'électropolissage de la surface intérieure d'objets cylindriques creux, comprenant au moins une électrode spongieuse guidée le long de leur surface intérieure, ainsi que des dispositifs de guidage et d'alimentation de l'électrode spongieuse en électrolyte, l'électrode spongieuse pouvant être poussée contre la surface intérieure et pouvant tourner autour de l'axe de courbure de celle-ci,
caractérisé,
en ce que l'électrode spongieuse (26, 27, 28, 29) est montée dans un boîtier et est entourée d'une garniture d'étanchéité (73) annulaire qui s'applique par l'un de ses bords au boîtier (72) et, par son autre bord, à la surface intérieure (65) de l'objet cylindrique creux (2), et en ce que l'électrode spongieuse (26, 27, 28, 29) est portée par un chariot (3) à roulettes (15 à 20) qui s'appuie sur la surface intérieure (65) de l'objet cylindrique creux (2) et qui peut coulisser le long de l'axe de courbure de celui-ci.

2. Dispositif suivant la revendication 1,
caractérisé,
en ce que l'électrode spongieuse (26, 27, 28, 29) peut tourner, par l'intermédiaire d'une transmission de commande (39 à 46), montée sur le chariot (3), par rapport au chariot (3) autour de l'axe de courbure de l'objet cylindrique creux (2) et autour de l'axe de symétrie (8) du chariot qui est parallèle à l'axe de courbure.

3. Dispositif suivant la revendication 1,
caractérisé,
en ce que, lorsqu'il est prévu plus d'une électrode spongieuse, chaque électrode spongieuse (26 à 29) pouvant être repoussée, par l'intermédiaire d'un organe de réglage (30 à 37), notamment d'un vérin hydraulique (34 à 37), contre la surface intérieure de l'objet cylindrique creux.

4. Dispositif suivant la revendication 1,
caractérisé,
en ce que l'électrode spongieuse (26 à 29) possède un boîtier (72) s'appuyant rigidement, par des éléments d'appui (68 à 71 ), sur la paroi du tube.

5. Dispositif suivant la revendication 4,
caractérisé,
en ce que le boîtier comporte un corps spongieux (76) repoussé par une plaque d'appui (75) contre la surface intérieure (65) du corps cylindrique creux (2).

6. Dispositif suivant la revendication 5,
caractérisé,
en ce que la plaque d'appui (75) est soumise à l'action d'un ressort.

7. Dispositif suivant la revendication 1,
caractérisé,
en ce que la plaque d'appui (75) est reliée à ce que l'on appelle une garniture d'étanchéité (74) supérieure qui, ensemble avec les surfaces intérieures (65) de l'objet cylindrique creux (2) à électropolir, et la garniture d'étanchéité (73) annulaire qui s'y applique, rend étanche la partie du boîtier dans laquelle se trouve le corps spongieux (76).

8. Dispositif suivant la revendication 5,
caractérisé,
en ce que, à la plaque d'appui (75) du corps spongieux (76), est raccordé un conduit (77 à 80) qui la traverse et qui est destiné à l'électrolyte.

9. Dispositif suivant la revendication 7,
caractérisé,
en ce qu'un conduit d'aspiration (62, 86 à 89) de l'électrolyte est raccordé à la partie du boîtier (72) dans laquelle se trouve le corps spongieux.

10. Dispositif suivant la revendication 9,
caractérisé,
en ce que la dépression dans le conduit d'aspiration (62, 86 à 89) est telle que de l'air est également toujours aspiré sous la garniture d'étanchéité (73) annulaire, qui s'applique contre la paroi intérieure (65) du corps cylindrique creux (2) et qui entoure le corps spongieux (76).

11. Dispositif suivant la revendication 3,
caractérisé,
en ce que l'organe de réglage (30, 31, 32, 33) attaque, par l'intermédiaire d'une rotule (67), la partie centrale du boîtier de l'électrode spongieuse (26, 27, 28, 29).

12. Dispositif suivant la revendication 4,
caractérisé,
en ce qu'on utilise comme éléments d'appui des cages de roulement (68, 69, 70, 71).

13. Dispositif suivant la revendication 1,
caractérisé,
en ce que l'électrode spongieuse (26, 27, 28, 29) est portée par un anneau (25) tournant qui est monté sur un cylindre de support (7) du chariot (3).

14. Dispositif suivant la revendication 4,
caractérisé,
en ce que l'électrode spongieuse (26, 27, 28, 29) peut être orientée d'au moins un pas angulaire au moyen d'un fluide sous pression, par l'intermédiaire d'au moins un piston moteur qui peut être déplacé par un vérin moteur (34 à 37).

15. Dispositif suivant la revendication 1,
caractérisé,
en ce que le chariot (3) peut être déplacé par l'intermédiaire d'une barre de poussée (5), par une transmission de commande (6) se trouvant à l'extérieur de l'objet cylindrique creux (2), le long de celui-ci.

16. Dispositif suivant la revendication 1,
caractérisé,
en ce que les roulettes (15 à 20) du chariot peuvent être mises en contact de transmission de forces avec la surface intérieure (65) de l'objet cylindrique creux (2), par l'intermédiaire d'éléments commandés, notamment de vérins d'attaque (21, 22).

17. Dispositif suivant la revendication 1,
caractérisé,
en ce que le chariot (3) porte, sur son côté avant dans la direction d'introduction, une cloison (92) fermant la partie la plus basse de l'objet cylindrique creux (2) d'une manière étanche aux liquides.

18. Dispositif suivant la revendication 17,
caractérisé,
en ce que la cloison (92) peut être bloquée dans l'objet cylindrique creux, indépendamment du chariot (3).

19. Dispositif suivant la revendication 1,
caractérisé,
en ce que, pour le traitement de tubes, on peut ajouter un dispositif tubulaire de mise en place, qui est adapté au tronçon du tube (2) qui reçoit le chariot (3) et qui est fermé partiellement à son extrémité éloignée du tube à nettoyer.

20. Dispositif selon la revendication 19,
caractérisé
en ce que le dispositif (4) de mise en place est muni d'un embout d'évacuation (64) de l'électrolyte en excès.

21. Dispositif selon la revendication 19,
caractérisé
en ce qu'un dispositif d'avance (6) du chariot (3) peut être fixé au dispositif (4) de mise en place.

22. Dispositif selon la revendication 15,
caractérisé
en ce que le dispositif d'avance (6) est, pour déplacer des tuyaux en coude, monté à la cardan sur le dispositif (4) de mise en place de la barre de poussée (5) est montée à la cardan sur le chariot (3).

## Claims

1. Device for electropolishing the inner surface of hollow cylindrical bodies, having at least one sponge electrode which is guided along its inner surface, and having devices for guiding and for supplying the sponge electrode with electrolyte, said sponge electrode being compressible against the inner surface and rotatable about its axis of curvature,
characterised in that the sponge electrode (26, 27, 28, 29) is arranged in a housing and surrounded by an annular seal (73) which rests with its one edge against the housing (72) and with its other edge against the inner surface (65) of the hollow cylindrical body (2), and in that the sponge electrode (26, 27, 28, 29) is supported on a chassis (3) with runners (15 to 20), said chassis being held against the inner surface (65) of the hollow cylindrical body (2) and being movable along the axis of curvature thereof.

2. Device according to Claim 1, characterised in that the sponge electrode (26, 27, 28, 29) is rotatable, via an adjusting drive (39 to 46) arranged on the chassis (3), relative to the chassis (3) about the axis of curvature of the hollow cylindrical body (2) and about the axis of symmetry (8) of the chassis and parallel thereto.

3. Device according to Claim 1,
characterised in that with an arrangement with more than one sponge electrode each sponge electrode (26 to 29) is compressible against the inner surface of the hollow cylindrical body via an adjusting element (30 to 37), in particular a hydraulic cylinder (34 to 37).

4. Device according to Claim 1,
characterised in that the sponge electrode (26 to 29) comprises a rigid housing (72) held against the wall of the tube with support elements (68 to 71).

5. Device according to Claim 4,
characterised in that the housing contains a sponge body (76) compressed with a pressure plate (75) against the inner surface (65) of the hollow cylindrical body (2).

6. Device according to Claim 5,
characterised in that the pressure plate (75) is spring loaded.

7. Device according to Claim 1,
characterised in that the pressure plate (75) is connected to a so-called upper seal (74) which together with the inner surface (65) of the hollow cylindrical body (2) to be electropolished and the adjacent annular seal (73), seals off the region of the housing in which the sponge body (76) is located.

8. Device according to Claim 5,
characterised in that a duct (77 to 80) for the electrolyte is attached to the pressure plate (75) of the sponge body (76), said duct being passed through the pressure plate (75).

9. Device according to Claim 7,
characterised in that a suction duct (62, 86 to 89) for the electrolyte is attached to the region of the housing (72) in which the sponge body (76) is located.

10. Device according to Claim 9,
characterised in that the underpressure in the suction duct (62, 86 to 89 is measured in such a way that air is also always sucked in under the annular seal (73) which rests against the inner wall (65) of the hollow cylindrical body (2) and surrounds the sponge body (76).

11. Device according to Claim 5,
characterised in that the adjusting element (30, 31, 32, 33) centrally engages the housing of the sponge electrode (26, 27, 28, 29) via a ball joint (67).

12. Device according to Claim 4,
characterised in that roller cages (68, 69, 70, 71) are used as support elements.

13. Device according to Claim 1,
characterised in that the sponge electrode (26, 27, 28, 29) is supported on a rotatable ring (25), said rotatable ring being arranged on a support cylinder (7) of the chassis (3).

14. Device according to Claim 4,
characterised in that the sponge electrode (26, 27, 28, 29) is displaceable about at least one pitch angle via at least one work piston displaceable in a working cylinder (34 to 37) by means of a pressurised medium.

15. Device according to Claim 1,
characterised in that the chassis (3) is displaceable via a push rod (5) by an adjusting drive (6) located outside the hollow cylindrical body (2) along the length thereof.

16. Device according to Claim 1,
characterised in that the runners (15 - 20) of the chassis can be brought into frictional engagement with the inner surface (65) of the hollow cylindrical body (2) via operation elements, in particular operation cylinders (21, 22).

17. Device according to Claim 1,
characterised in that the chassis (3) carries on its front side, seen in the direction of insertion, a bulkhead partition (92) which closes off, in fluid- tight manner, the lower part of the hollow cylindrical body (2).

18. Device according to Claim 17,
characterised in that the bulkhead partition (92) can be clamped in the hollow cylindrical body separately from the chassis (3).

19. Device according to Claim 1,
characterised in that, in the treatment of pipes, there can be added a tubular rerailing device (4) matched to the pipe stub of the respective pipe (2) containing the chassis (3) and partially closed off at its end facing away from the pipe to be cleaned.

20. Device according to Claim 19,
characterised in that the rerailing device (4) is provided with a discharge nozzle (64) for the excess electrolyte.

21. Device according to Claim 19,
characterised in that a feeding device (6) for the chassis (3) can be secured on the rerailing device (4).

22. Device according to Claim 15,
characterised in that the feeding device (6) is mounted on gimbals for travelling round pipe bends on the rerailing device (4) and the push rod (5) is mounted on gimbals on the chassis (3).
